# EUROPÄISCHE PATENTSCHRIFT

(11) **EP 2 001 432 B1**
(45) Veröffentlichungstag und Bekanntmachung des Hinweises auf die Patenterteilung: **15.07.2015**
(21) Anmeldenummer: 07726426.5
(22) Anmeldetag: 20.02.2007
(51) Int. Cl.: A61J 3/07

(54) **VORRICHTUNG ZUM BEFÜLLEN VON ZUMINDEST EINER DOSIERKAMMER**
DEVICE FOR FILLING AT LEAST ONE DOSING CHAMBER
DISPOSITIF DE REMPLISSAGE D' AU MOINS UNE CHAMBRE DE DOSAGE

(30) Priorität: 29.03.2006 DE 102006014496
(43) Veröffentlichungstag der Anmeldung: 17.12.2008
(73) Patentinhaber: Robert Bosch GmbH, 70442 Stuttgart (DE)
(72) Erfinder: SCHLIPF, Jens, 71691 Freiberg A. N. (DE); SCHMIED, Ralf, 71691 Freiberg (DE); RUNFT, Werner, 71364 Winnenden (DE); FRANCK, Thomas, 73547 Lorch-weitmars (DE)
(86) Internationale Anmeldenummer: PCT/EP2007/051605
(87) Internationale Veröffentlichungsnummer: WO 2007/113048

(56) Entgegenhaltungen:
- EP-A1- 0 838 209
- DE-C1- 10 001 068
- US-A- 1 876 813

## Beschreibung

### Stand der Technik

Die Erfindung geht aus von einer Vorrichtung zum Befüllen von zumindest einer Dosierkammer nach der Gattung des unabhängigen Anspruchs. Aus der DE 100 01 068 C1 ist bereits eine solche Vorrichtung zum Dosieren und Abgeben von Pulver in Hartgelatinekapseln oder dergleichen bekannt. Diese Vorrichtung besitzt eine schrittweise gedrehte Dosierscheibe, in deren Grund Bohrungen ausgebildet sind, die mit auf und ab beweglichen Stopfstempeln zusammenwirken. Die Stopfstempel sind auf einem gemeinsamen Stopfstempelträger angeordnet und pressen beim Eintauchen in die Bohrungen das Pulver zu Presslingen. Der Träger wird mittels Säulen auf und ab bewegt. Es können jedoch nur begrenzte Stopfkräfte erzeugt werden. Zudem lässt sich die Länge des Stopfhubs nur durch eine Änderung der Mechanik variieren. Außerdem ist es problematisch, dass bei einem in der Regel getrennten Antrieb der Säulen sich die Stopfeinrichtung verwendet, und so unnötig Reibung und Verschleiß entstehen.

Aus der EP 838 209 A1 ist bereits eine Vorrichtung zum Befüllen zumindest einer Dosierkammer bekannt An einem Träger angeordneter Stempel wirkt auf die Dosierkammer ein, wobei mindestens zwei mit dem Träger in Verbindung stehende Säulen auf und ab bewegt werden können.

Es ist Aufgabe der Erfindung, die oben genannten Schwierigkeiten zu beseitigen oder zumindest zu lindern. Diese Aufgabe wird durch die Merkmale des unabhängigen Anspruchs 1 gelöst.

### Offenbarung der Erfindung

### Vorteile der Erfindung

Die erfindungsgemäße Vorrichtung zum Befüllen von zumindest einer Dosierkammer nach den Merkmalen des unabhängigen Anspruchs hat demgegenüber den Vorteil, dass durch die synchrone Bewegung der zumindest zwei Säulen ein Verwinden der die Stempel tragenden Anordnung vermieden wird. Dadurch kann auch der durch Reibung entstehende Verschleiß minimiert werden. Zudem muss für die gesamte Anordnung lediglich ein einziger Antrieb vorgesehen werden, wodurch sich die Komplexität der Anlage reduziert und eine einfache Regelbarkeit erzielt wird.

In einer zweckmäßigen Weiterbildung ist vorgesehen, dass das Antriebsmittel zentral ein Bewegungsprofil der Säulen vorgibt. Dadurch lässt sich lediglich durch eine andere Ansteuerung des Antriebsmittels auch das Bewegungsprofil der Säulen synchron verändern, beispielsweise die Höhe des Hubs, die Hubgeschwindigkeit oder die Hubbeschleunigung.

In einer zweckmäßigen Weiterbildung ist vorgesehen, dass die Säulen des Trägers über zumindest zwei Getriebemechanismen, vorzugsweise Kurbelmechanismen, die durch den Kopplungsmechanismus miteinander in Verbindung stehen, bewegt werden. Die rotatorische Bewegung des einen Antriebs wird über den Kurbelmechanismus in eine synchrone Linearbewegung für die zumindest zwei Säulen umgesetzt. Es eignet sich vorzugsweise ein Elektromotor als Antriebsmittel, der sich durch einfache Regelbarkeit auszeichnet.

Der Antrieb wird nun erfindungsgemäß so angesteuert, dass der Kurbelmechanismus keine volle Umdrehung durchläuft, sondern lediglich durch eine gezielte Hin- und Herbewegung des Antriebs auf und ab bewegt wird. Der Winkel, um den der Kurbelmechanismus von der linken in die rechte Umkehrposition und umgekehrt bewegt wird, definiert die Größe des Hubs des Trägers und damit des Stempels. Durch eine Veränderung dieses Winkels beziehungsweise der Lage der diesen Winkel definierenden Umkehrpunkte kann der Hub des Stempels in sehr einfacher Weise beeinflusst werden, ohne dass hierzu eine aufwendige Verstellung der Mechanik notwendig wäre. Insbesondere lässt sich der Stempel bei Wahl des maximal möglichen Hubs in eine Wartungsposition fahren, in der beispielsweise die Dosierscheibe leicht gereinigt werden kann, ohne mit den Stempeln zu kollidieren. Außerdem erlaubt die Anordnung durch eine geschickte Wahl der Geschwindigkeit und/oder Beschleunigung des Antriebs in der Nähe der Umkehrpunkte eine gezielte Beeinflussung der Stopfkräfte. Bei Elektroantrieben lassen sich in der Steuerung positionsabhängig Beschleunigungen leicht definieren und abändern. Mit hohen Beschleunigungen lassen sich hohe Stopfkräfte erzielen, mit geringen Beschleunigungen entsprechend geringere.

In einer zweckmäßigen Weiterbildung ist vorgesehen, dass für jede Säule ein eigener Kurbelmechanismus vorgesehen ist. Um die Stabilität der Dosiervorrichtung zu verbessern, eignen sich in der Regel zumindest drei Säulen, die alle durch nur einen Antrieb synchron im selben Hub bzw. Bewegungsprofil nach oben und unten verfahren werden. Diese Kurbelmechanismen sind durch Kopplungsmechanismen untereinander oder mit nur dem Antrieb verbunden, so dass das vom Antrieb vorgegebene Bewegungsprofil in gleicher Weise bei den anderen Kurbelmechanismen zur Verfügung steht. Dadurch kann die Synchronität der Bewegung der Säulen gewährleistet werden.

In einer zweckmäßigen Weiterbildung ist vorgesehen, dass als Kopplungsmechanismus Koppelstangen, Riemen, Zahnräder oder Ketten verwendet werden.

Weitere zweckmäßige Weiterbildungen ergeben sich aus weiteren abhängigen Ansprüchen und aus der Beschreibung.

### Zeichnung

Ein Ausführungsbeispiel der erfindungsgemäßen Vorrichtung zum Befüllen von zumindest einer Dosierkammer ist in der Zeichnung dargestellt und wird nachfolgend näher erläutert.

Es zeigen die
- Figur 1: einen Längsschnitt durch eine Vorrichtung zum Befüllen von zumindest einer Dosierkammer,
- Figur 2: eine schematische Darstellung der Vorrichtung in der Wartungsposition,
- Figur 3: die Vorrichtung in der oberen Arbeitsposition sowie
- Figur 4: die Vorrichtung in der unteren Arbeitsposition.

Die in der Figur 1 dargestellte Vorrichtung zum Befüllen von zumindest einer Dosierkammer und anschließendem Abgeben von Pulver in Hartgelatinekapseln 1 oder dergleichen weist einen Füllgutbehälter 11 auf. Der Füllgutbehälter 11 ist gebildet von einem Mantel 12, einem Deckel 13 und einer Dosierscheibe 14. In Höhe der Dosierscheibe 14 ist der Füllgutbehälter 11 von einem Ring 15 umfasst, der der Aufnahme von Kapseloberteilen 2 dient. Unterhalb des Ringes 15 sind Segmente 17 vorgesehen, die für die Aufnahme von Kapselunterteilen 3 entsprechend ausgebildet sind. Die Segmente 17 sind um jeweils einen im Ring 15 befestigten, nicht dargestellten, Bolzen schwenkbar gelagert, und werden beim Umlauf durch eine feststehende Kurve 20 über eine Kurvenrolle 21 den Erfordernissen entsprechend nach innen, das heißt unter Bohrungen bzw. Dosierkammern 22 der Dosierscheibe 14, oder nach außen, das heißt über den Umfang des Ringes 15 hinaus, bewegt. Die Dosierscheibe 14 ist auf einer Welle 23 befestigt, die mit einem nicht näher dargestellten Antrieb der Vorrichtung 10 gekoppelt ist, und die die Dosierscheibe 14 schrittweise um jeweils einen Winkelbetrag weiterdreht. Zur Befestigung der Kurve 20 ist ein zweiter Ring 24 vorgesehen, der seinerseits auf der Tischplatte 25 der Vorrichtung 10 befestigt ist. Zwischen der Kurve 20 und der Dosierscheibe 14 ist ein Zwischenring 26 vorgesehen, der in an sich bekannter Weise durch nicht dargestellte Einstellmittel gegen die Unterseite der Dosierscheibe 14 pressbar ist. Dieser Zwischenring 26 dient zur Abdichtung der Dosierkammern 22 der Dosierscheibe 14 im Bereich der Pulverdosierung. Oberhalb des Füllgutbehälters 11 ist ein mittels Säulen 27 auf und ab bewegbarer Träger 28 angeordnet, der jeweils einen bestimmten Hub ausführt. Auf einem Teilkreis des Trägers 28 sind in gleichmäßigen Winkelabständen mehrere Stopfstempelträger 29 angeordnet, in denen beispielsweise jeweils fünf Stopfstempel 30 geführt sind, die den Deckel 13 des Füllgutbehälters 11 in entsprechenden Bohrungen durchdringen. Weiterhin sind auf dem Träger 28 Ausstoßstempel 31 angeordnet, die mit einem auf dem Träger 28 angeordneten Halter 32 höhenverstellbar verbunden sind. Die Ausstoßstempel 31 sind innerhalb des Füllgutbehälters 11 von einem Pulverabweiskörper 33 umgeben.

Erfindungswesentlich ist der Antrieb der Säulen 27 und der über den Träger 28 in Verbindung stehenden Stempel 30, 31. In den Figuren 2 bis 4 wird exemplarisch gezeigt, wie zwei Säulen 27 synchron auf und ab bewegt werden. Es könnten jedoch in gleicher Weise auch mehr als zwei Säulen 27 sein, nämlich beispielsweise drei oder vier synchron bewegt werden. Ein Servoantrieb 50 als Beispiel für ein Antriebsmittel wird von einer Steuerung 48 angesteuert. Der Servoantrieb 50 steht über einen Riemen 51 mit einem ersten Getriebe 52, nämlich einem ersten Kurbeltrieb 52, in Verbindung. Im Mittelpunkt und Drehachse des ersten Kurbeltriebs 52 ist eine erste Kurbel 53 mit dem ersten Kurbeltrieb 52 verbunden. Die Bewegung des ersten Kurbeltriebs 52 wird über die erste Kurbel 53 und ein erstes Kurbelgelenk 61 auf eine erste Koppelstange 64 übertragen, die über ein Gelenk mit der ersten Säule 27 verbunden ist. In identischer Weise ist auch ein zweites Getriebe 54 vorgesehen, welches als zweiter Kurbeltrieb 54 ausgeführt ist. Auch dort ist im Mittelpunkt der Drehachse des zweiten Kurbeltriebs 54 eine zweite Kurbel 55 mit dem zweiten Kurbeltrieb 54 verbunden, dessen Bewegung über ein zweites Kurbelgelenk 62 und eine zweite Koppelstange 65 an die zweite Säule 27, wiederum über ein nicht näher bezeichnetes Gelenk verbunden, weitergegeben wird. Um die Synchronität der Bewegung der beiden Getriebe 52, 54 zu gewährleisten, ist am Außenumfang des ersten Kurbeltriebs 52 und des zweiten Kurbeltriebs 54 ein erstes Verbindungselement 56 vorgesehen, welches sicherstellt, dass die Bewegung des ersten Kurbeltriebs 52 auf den zweiten Kurbeltrieb 54 übertragen wird. Weiterhin sind auch die beiden Kurbeln 53, 55 über ein zweites Verbindungsmittel 58 bei den beiden Kurbelgelenken 61, 62 verbunden. Dadurch kann eine größere Stabilität der Anordnung gewährleistet werden. Außerdem verbessert sich die Synchronität der Bewegungsabläufe von erster und zweiter Koppelstange 64, 65. Die beiden Kurbeltriebe 52, 52 sind jeweils als Scheiben ausgeführt. Als Verbindungsmittel 56, 58 können beispielsweise Koppelstangen verwendet werden.

Zum Bilden der Presslinge in den Bohrungen 22 aus dem in dem Füllgutbehälter 11 befindlichen Pulver wird die Dosierscheibe 14 taktweise im Uhrzeigersinn oder Gegenuhrzeigersinn jeweils unter die Stempel 30 des Stempelträgers 29 gedreht. Anschließend dringen die Stempel 30 bei einer Abwärtsbewegung des Trägers 28 in die Dosierkammern 22 der Dosierscheibe 14, wobei das in der Bohrung 22 befindliche Pulver verdichtet wird. Während des Verdichtens bzw. Pressens des Pulvers bildet der Zwischenring 26 ein Gegenlager für die Stempel 30 bzw. das Pulver. Anschließend werden die Stempel 30 mittels des Trägers 28 wieder aus den Dosierkammern 22 der Dosierscheibe 14 herausgefahren, worauf die Dosierscheibe 14 in den Bereich des nächsten Stempelträgers 29 gedreht wird. Nach dem letzten Pressvorgang gelangen die so gebildeten Presslinge in den Bereich der Ausstoßstempel 31, wo sie in die mittels der Segmente 17 bereitgestellten Kapselunterteile 3 eingeschoben werden. Anschließend werden die Kapselunterteile 3 mit den Kapseloberteilen 2 wieder zusammengeführt.

Die auf dem Träger 28 montierten Stempel 30, 31 werden über vier synchron bewegte Säulen 27 nach oben und unten verschoben. Ein solcher Normalbetrieb ist in den Figuren 3 und 4 gezeigt. Gemäß Figur 3 befinden sich die Stempel 30, 31 in der oberen Position. Hierzu steuert die Steuerung 48 den Servoantrieb 50, ausgehend von der in Figur 4 dargestellten Position, so an, dass sich der erste Kurbeltrieb 52 und mit ihm die erste Kurbel 53 in der in Figur 3 dargestellten Position befinden. Wesentlich hierbei ist, dass auch der zweite Kurbeltrieb 54 synchron die entsprechende Säule 27 mit demselben Hub bewegt wie die vom ersten Kurbeltrieb 52 bewegte Säule 27. Um nun in die untere Stopfposition, wie in Figur 4 dargestellt, zu gelangen, wird der Servoantrieb 50 im Sinne einer Linksdrehung so lange angesteuert, bis sich die erste Kurbel 53 in der in Figur 4 gezeigten Position befindet. In der zugehörigen Winkelstellung wird wiederum eine Drehrichtungsumkehr vorgenommen, die Kurbeltriebe 52, 54 werden nun im Uhrzeigersinn wieder in die Position nach Figur 3 bewegt. In der in Figur 3 gezeigten Position erfolgt erneut eine Drehrichtungsumkehr und die Kurbeltriebe 52, 54 werden entgegen dem Uhrzeigersinn wieder in die Position nach Figur 4 verfahren und so fort.

In der Steuerung 48 können nun unterschiedliche Bewegungsprofile hinterlegt sein. Zum einen kann sehr leicht der gewünschte Hub verändert werden. Hierzu werden die entsprechenden Winkel, bei denen die Bewegungsrichtungsumkehr gemäß den Figuren 3 und 4 vorgenommen werden soll, verändert. Andererseits kann jedoch durch die gewählte Geometrie sichergestellt werden, dass die untere Position der Stempel 30, 31 nicht weiter unterschritten wird, da die Kurbeln 53, 55 schon eine solche Position einnehmen, die ein Verfahren nach unten nicht mehr zulässt. Grundsätzlich wäre es jedoch auch denkbar, auch den Umkehrpunkt nach Figur 4 nicht in die Extremstellung der Kurbeln 53, 55 zu verlegen, so dass zur Anpassung an unterschiedliche Dosierscheibengeometrien ein weiteres Verfahren nach unten grundsätzlich möglich wäre. Zudem lässt sich über die Steuerung 48 eine Wartungsbetriebsart aktivieren. In dieser wird die Winkelvorgabe für den Servoantrieb 50 so gewählt, dass nach oben hin der maximale Hub der Stempel 30, 31 erzielt wird, um beispielsweise zu Reinigungszwecken möglichst leicht auf Mantel 12, Deckel 13 sowie Dosierscheibe 14 zugreifen zu können. Diese Position ist in Figur 2 gezeigt.

Weiterhin können in der Steuerung 48 unterschiedliche Beschleunigungsprofile hinterlegt werden. Damit lassen sich gezielt die Stempelkräfte beeinflussen. Ein schnelles Anfahren der Stopfposition, einhergehend mit einer hohen Beschleunigung, stellt hohe Stopfstempelkräfte sicher. Langsames Anfahren der in Figur 4 dargestellten Position mit geringer Beschleunigung sorgt für geringe Stopfkräfte. Je höher die Stopfkräfte, desto höher ist die Dichte und das Gewicht des Pulvers in der Dosierscheibenbohrung 22.

Als Getriebe 52, 54 kommt jedes beliebige Getriebe in Betracht, im Ausführungsbeispiel gemäß den Figuren 2 bis 4 handelt es sich um ein Kurbelgetriebe. Wesentlich jedoch ist, dass die Rotationsbewegungen des Servoantriebs 50 in einen definierten Hub der Säulen 27 durch das entsprechende Getriebe 52, 54 umgesetzt und die Getriebe 52, 54 synchron betrieben werden. Als Kopplungsmechanismus kommen neben den beschriebenen Kopplungsstangen 58, 56 bekannte Kopplungsarten in Betracht, wie beispielsweise Riemen, Zahnräder, Ketten usw. Das Bewegungsprofil jedoch wird zentral durch nur einen einzigen Servoantrieb 50 vorgegeben.

## Patentansprüche

1. Vorrichtung zum Befüllen von zumindest einer Dosierkammer, mit zumindest einer vorzugsweise in einer Dosierscheibe (14) angeordneten Dosierkammer (22), in die das zu befüllende Gut zu bringen ist, mit zumindest einem Stempel (30, 31), der auf das in der Dosierkammer (22) befindliche Gut einwirkt, mit zumindest einem Träger (28), an dem der zumindest eine Stempel (30, 31) angeordnet ist, mit zumindest zwei mit dem Träger (28) in Verbindung stehenden Säulen (27), wobei ein Antriebsmittel (50) vorgesehen ist, das über einen Kopplungsmechanismus (52, 53, 54, 55, 56, 58, 64, 65) zumindest die beiden Säulen (27) synchron auf und ab bewegt, **dadurch gekennzeichnet, dass** im Normalbetrieb das Antriebsmittel (50) so angesteuert ist, dass es in eine erste Hubstellung gebracht ist, ausgehend von dieser ersten Hubstellung nach Drehrichtungsumkehr des Antriebsmittels (50) in eine zweite Hubstellung gebracht ist.

2. Vorrichtung nach Anspruch 1, **dadurch gekennzeichnet, dass** das Antriebsmittel (50) zentral ein Bewegungsprofil der Säulen (27) vorgibt.

3. Vorrichtung nach einem der vorhergehenden Ansprüche, **dadurch gekennzeichnet, dass** das Antriebsmittel (50) zentral programmierbar ausgeführt ist.

4. Vorrichtung nach einem der vorhergehenden Ansprüche, **dadurch gekennzeichnet, dass** der Kopplungsmechanismus zumindest ein Getriebe (52, 54) umfasst.

5. Vorrichtung nach einem der vorhergehenden Ansprüche, **dadurch gekennzeichnet, dass** der Kopplungsmechanismus einen Kurbeltrieb umfasst.

6. Vorrichtung nach Anspruch 4, **dadurch gekennzeichnet, dass** zumindest zwei Getriebe (52, 54) des Kopplungsmechanismus durch zumindest ein Verbindungsmittel (56, 58) miteinander verbunden sind.

7. Vorrichtung nach einem der vorhergehenden Ansprüche, **dadurch gekennzeichnet, dass** als Antrieb ein Servoantrieb (50) verwendet ist.

8. Vorrichtung nach einem Anspruch 4, **dadurch gekennzeichnet, dass** das Antriebsmittel (50) über einen Riemen (51) mit dem Getriebe (52) verbunden ist.

9. Vorrichtung nach Anspruch 5, **dadurch gekennzeichnet, dass** der Kurbeltrieb (52, 54) zumindest eine Kurbel (53, 55) umfasst, die über zumindest eine Koppelstange (64, 65) mit zumindest einer der Säulen (27) in Verbindung steht.

10. Vorrichtung nach einem der vorhergehenden Ansprüche, **dadurch gekennzeichnet, dass** eine Steuerung (48) zur Ansteuerung des Antriebsmittels (50) vorgesehen ist, die das Antriebsmittel (50) in einem Normalbetrieb ansteuert, in welchem der Träger (28) einen definierten Hub durchläuft.

11. Vorrichtung nach Anspruch 10, **dadurch gekennzeichnet, dass** die Steuerung (48) das Antriebsmittel (50) mit einer vorgebbaren Beschleunigung ansteuert.

12. Vorrichtung nach einem der vorhergehenden Ansprüche 10 oder 11, **dadurch gekennzeichnet, dass** in einer Wartungsbetriebsart die Steuerung (48) das Antriebsmittel (50) so ansteuert, dass der Träger (28) mit einem definierten Hub in eine Wartungsposition gebracht ist.

## Claims

1. Apparatus for filling at least one metering chamber, having at least one metering chamber (22) which is preferably arranged in a metering disc (14) and into which the material to be filled is to be introduced, having at least one ram (30, 31) which acts on the material which is situated in the metering chamber (22), having at least one carrier (28), on which the at least one ram (30, 31) is arranged, having at least two columns (27) which are connected to the carrier (28), a drive means (50) being provided which moves at least the two columns (27) up and down synchronously via a coupling mechanism (52, 53, 54, 55, 56, 58, 64, 65), **characterized in that** the drive means (50) is actuated in the normal operating mode in such a way that it is moved into a first stroke position and, starting from the said first stroke position, is moved into a second stroke position after the direction of rotation of the drive means (50) has been reversed.

2. Apparatus according to Claim 1, **characterized in that** the drive means (50) defines a movement profile of the columns (27) centrally.

3. Apparatus according to one of the preceding claims, **characterized in that** the drive means (50) is configured such that it can be programmed centrally.

4. Apparatus according to one of the preceding claims, **characterized in that** the coupling mechanism comprises at least one gear mechanism (52, 54).

5. Apparatus according to one of the preceding claims, **characterized in that** the coupling mechanism comprises a crank mechanism.

6. Apparatus according to Claim 4, **characterized in that** at least two gear mechanisms (52, 54) of the coupling mechanism are connected to one another by way of at least one connecting means (56, 58).

7. Apparatus according to one of the preceding claims, **characterized in that** a servo drive (50) is used as drive.

8. Apparatus according to Claim 4, **characterized in that** the drive means (50) is connected to the gear mechanism (52) via a belt (51).

9. Apparatus according to Claim 5, **characterized in that** the crank mechanism (52, 54) comprises at least one crank (53, 55) which is connected to at least one of the columns (27) via at least one coupling rod (64, 65).

10. Apparatus according to one of the preceding claims, **characterized in that** a controller (48) is provided for actuating the drive means (50), which controller (48) actuates the drive means (50) in a normal operating mode, in which the carrier (28) runs through a defined stroke.

11. Apparatus according to Claim 10, **characterized in that** the controller (48) actuates the drive means (50) with a predefinable acceleration.

12. Apparatus according to either of the preceding Claims 10 and 11, **characterized in that**, in a maintenance mode type, the controller (48) actuates the drive means (50) in such a way that the carrier (28) is moved with a defined stroke into a maintenance position.

## Revendications

1. Dispositif de remplissage d'au moins une chambre de dosage, comprenant au moins une chambre de dosage (22) disposée de préférence dans un disque de dosage (14), dans laquelle le produit de remplissage doit être amené, comprenant au moins un poinçon (30, 31) qui agit sur le produit se trouvant dans la chambre de dosage (22), comprenant au moins un support (28) sur lequel est disposé l'au moins un poinçon (30, 31), comprenant au moins deux colonnes (27) en liaison avec le support (28), un moyen d'entraînement (50) étant prévu, lequel déplace, par le biais d'un mécanisme d'accouplement (52, 53, 54, 55, 56, 58, 64, 65), au moins les deux colonnes (27) de manière synchrone vers le haut et vers le bas, **caractérisé en ce qu'**en fonctionnement normal, le moyen d'entraînement (50) est commandé de telle sorte qu'il soit amené à une première position de course, et de telle sorte qu'à partir de cette première position de course, il soit amené à une deuxième position de course après inversion du sens de rotation du moyen d'entraînement (50).

2. Dispositif selon la revendication 1, **caractérisé en ce que** le moyen d'entraînement (50) prédéfinit centralement un profil de déplacement des colonnes (27).

3. Dispositif selon l'une quelconque des revendications précédentes, **caractérisé en ce que** le moyen d'entraînement (50) est configuré de manière programmable centralement.

4. Dispositif selon l'une quelconque des revendications précédentes, **caractérisé en ce que** le mécanisme d'accouplement comporte au moins une transmission (52, 54).

5. Dispositif selon l'une quelconque des revendications précédentes, **caractérisé en ce que** le mécanisme d'accouplement comporte une commande à manivelle.

6. Dispositif selon la revendication 4, **caractérisé en ce qu'**au moins deux transmissions (52, 54) du mécanisme d'accouplement sont reliées les unes aux autres au moyen d'au moins un moyen de liaison (56, 58).

7. Dispositif selon l'une quelconque des revendications précédentes, **caractérisé en ce qu'**un entraînement asservi (50) est utilisé en tant qu'entraînement.

8. Dispositif selon la revendication 4, **caractérisé en ce que** le moyen d'entraînement (50) est relié à la transmission (52) par le biais d'une courroie (51).

9. Dispositif selon la revendication 5, **caractérisé en ce que** la commande à manivelle (52, 54) comporte au moins une manivelle (53, 55) qui est en liaison avec au moins l'une des colonnes (27) par le biais d'au moins une barre d'accouplement (64, 65).

10. Dispositif selon l'une quelconque des revendications précédentes, **caractérisé en ce qu'**une commande (48) est prévue pour la commande du moyen d'entraînement (50), laquelle commande le moyen d'entraînement (50) lors d'un fonctionnement normal pendant lequel le support (28) effectue une course définie.

11. Dispositif selon la revendication 10, **caractérisé en ce que** la commande (48) commande le moyen d'entraînement (50) avec une accélération pouvant être prédéfinie.

12. Dispositif selon l'une quelconque des revendications 10 ou 11, **caractérisé en ce que**, dans un mode de fonctionnement d'entretien, la commande (48) commande le moyen d'entraînement (50) de telle sorte que le support (28) soit amené par une course définie à une position d'entretien.
